# EUROPÄISCHE PATENTSCHRIFT

(11) **EP 1 227 920 B1**
(45) Veröffentlichungstag und Bekanntmachung des Hinweises auf die Patenterteilung: **07.02.2007**
(21) Anmeldenummer: 00987045.2
(22) Anmeldetag: 26.10.2000
(51) Int. Cl.: B28B 1/00

(54) **VERFAHREN ZUR HERSTELLUNG VON ZIEGELN ODER FUSSBODENPLATTEN AUS TON**
METHOD FOR PRODUCING BRICKS OR FLOOR TILES FROM CLAY
PROCEDE DE FABRICATION DE BRIQUES OU DE CARREAUX DE SOL EN TERRE CUITE

(30) Priorität: 28.10.1999 DE 19952621; 10.08.2000 DE 20014008 U
(43) Veröffentlichungstag der Anmeldung: 07.08.2002
(73) Patentinhaber: Attenberger Keramik, 84405 Dorfen (DE); Attenberger, Josef, 84405 Dorfen (DE)
(72) Erfinder: ATTENBERGER, Josef, 84405 Dorfen (DE)
(74) Vertreter: Graf, Helmut
(86) Internationale Anmeldenummer: PCT/DE2000/003824
(87) Internationale Veröffentlichungsnummer: WO 2001/032376

(56) Entgegenhaltungen:
- AU-B- 479 684
- BE-A- 865 053
- DE-C- 4 225 412
- FR-A- 779 279
- FR-A- 1 036 962
- FR-A- 1 439 690
- US-A- 2 310 391

## Beschreibung

Die Erfindung betrifft ein Verfahren zur Herstellung von Ziegeln oder Fussbodenplatten aus Ton, die insbesondere für die Restaurierung von Gebäuden und eine besonders ästhetische Gestaltung in öffentlichen und privaten Gebäuden Anwendung finden können, wobei eine Anlehnung an historische rein handwerklich gefertigte Vorbildermöglich wird.

In der jüngeren Vergangenheit ist die Ziegel- und Fußbodenplattenherstellung immer weiter industrialisiert und hierbei auch der mögliche Automatisationsaspekt immer mehr berücksichtigt worden, um eine kostengünstige Massenproduktion sicher zu stellen. Auf diese Weise können ohne weiteres Produkte mit großen Stückzahlen hergestellt werden, die jedoch nahezu identisch aussehen und bei denen infolge der verwendeten Mahl- und Mischwerke eine Homogenisierung der Tonmasse zur Zerstörung der besonderen mineralogischen Struktur führt, und so die Individualität des jeweils verwendeten Tonvorkommens für den Gesamteindruck des fertigen Produktes beseitigt wird.

Bei den üblichen industriellen Ziegelpressverfahren werden kostenintensive Werkzeuge, die für die jeweilige Form entsprechend ausgebildet sind, eingesetzt. Dies ist jedoch unter kommerziellen Gesichtspunkten lediglich bei relativ großen Stückzahlen gerechtfertigt.

Für die individuelle Gestaltung, wie sie z. B. in der Denkmalpflege, bei der Restaurierung alter Kirchen oder anderer Gebäude gewünscht ist, liegen die erforderlichen Stückzahlen in einem weit niedrigeren Bereich, so dass eine entsprechende Vorgehensweise zu entsprechend erhöhten Kosten für das Einzelprodukt führt.

Unter Außerachtlassung der, wie bereits erwähnt, beim Mischen oder Mahlen bereits zerstörten mineralogischen Struktur des Ausgangstones werden üblicherweise zur Einflussnahme auf den ästhetischen Gesamteindruck Farbstoffe oder andere mineralogische Zusätze zugegeben, mit denen jedoch der natürliche Eindruck des Tons als Ausgangsmaterial nicht wieder erreicht werden kann.

Auch die ursprüngliche handwerkliche Vorgehensweise, wie sie bereits vor einigen Jahrhunderten eingesetzt worden ist, kann in der Form nicht ohne weiteres wieder belebt werden, da entsprechende Erfahrungen und handwerkliches Wissen zwischenzeitlich verloren gegangen ist und außerdem insbesondere der erforderliche Arbeitszeitaufwand zu groß ist, so dass eine wirtschaftliche Herstellung solcher Ziegel oder Fußbodenplatten auch bei heutigen Qualitätsanforderungen nicht erreichbar ist.

Aus der AU-B- 479 684 ist ein Verfahren und eine Vorrichtung zur Herstellung von Betonpaneelen bekannt, bei dem zwischen zwei Gussformen ein Brei aus zementartigem Material eingeführt wird und in zumindest einer der Gussschalen eine Absaugung vorgesehen ist, um Feuchtigkeit von dem breiartigen Material entfernen zu können.

Ferner ist aus der BE-A- 865 053 sowie der FR-A- 1 036 962 jeweils eine Vorrichtung zur Herstellung von Ziegeln oder Fußbodenplatten aus Ton mit einem Formkörper und einem Pressstempel bekannt, bei dem ein die Bodenfläche des Formkörpers überdeckendes, zumindest einlagiges Gebilde in den Formkörper eingelegt ist und in diesem befestigt ist sowie darüber hinaus zumindest eine Öffnung zur Druckluftzufuhr zwischen Formkörper und dem Gebilde vorgesehen ist.

Es ist daher Aufgabe der Erfindung Möglichkeiten vorzuschlagen, wie Ziegel oder Fussbodenplatten aus Ton relativ einfach und kostengünstig hergestellt werden können, wobei bei den fertigen Produkten die mineralogische Struktur des verwendeten Tones ästhetisch wirksam bleibt.

Erfindungsgemäß wird diese Aufgabe mit den Merkmalen des Anspruches 1 für ein Verfahren gelöst. Vorteilhafte Ausgestaltungsformen und Weiterbildungen der Erfindung ergeben sich aus den abhängigen Ansprüchen.

Erfindungsgemäß wird dabei so vorgegangen, dass mit relativ groben Mitteln gekneteter und entsprechend geschmeidig gemachter Ton, wobei hierfür auch ein herkömmlicher Bagger benutzt werden kann, weiter verarbeitet wird, ohne dass eine Homogenisierung der mineralogischen Struktur des Tones auftritt.

Der so vorbereitete Ton kann gegebenenfalls in einer relativ großformatigen Form zu einem Blätterstock verarbeitet werden, wenn der Ton entsprechend in die Form eingesetzt und eingepresst wird, und nach dem Entfernen der Formwandung der erhaltene Blätterstock mittels eines gespannten Drahtes zerschnitten wird, so dass er als Vorstufe vorportioniert und/oder vorformatiert vorliegt.

Der so vorbereitete Ton kann dann mittels einer erfindungsgemäßen Vorrichtung weiter verarbeitet werden, die im Wesentlichen aus einem Formkörper und einem Pressstempel besteht.

Dabei wird der vorbereitete Ton in den Formkörper eingesetzt und mittels des Pressstempels mit einer Druckkraft beaufschlagt, so dass Wasser- und Lufteinschlüsse aus dem Ton entfernt werden. Dies kann durch eine Relativbewegung zwischen Pressstempel und Formkörper, also auch bei starrem Pressstempel und Bewegung des Formkörpers in Richtung auf den Pressstempel erreicht werden.

Im Inneren des Formkörpers ist ein mindestens einlagiges flexibles Gebilde angeordnet und an diesem befestigt. Das Gebilde soll zumindest die Bodenfläche des Formkörpers überdecken. Die inneren Seitenwände können ebenfalls überdeckt sein, wobei hierfür auch andere flexible Materialien eingesetzt werden können. Das für die Seitenwandabdeckung verwendete Material kann, muss aber nicht zwingend die Tonpartikel zurückhalten.

Das Material kann ein einteiliger Zuschnitt sein. Es können aber auch für jede Seitenwand ein gesonderter Zuschnitt eines solchen Materials benutzt werden.

Beim Gebilde kann die in Richtung auf den Ton weisende Oberfläche des Gebildes eine kleinere Porosität bzw. Maschenweite, als der übrige Teil des Gebildes aufweisen.

Das Material des Gebildes und seine Verbindungsstruktur ist so gewählt, dass mineralische Tonpartikel zurückgehalten und zum anderen die Entformung erleichtert werden kann.

Für das Entformen ist im Formkörper, bevorzugt im bzw. am Boden mindestens eine Öffnung ausgebildet, die an einen Drucklufterzeuger angeschlossen ist, wobei für das Entformen ein Ventil geöffnet wird und Druckluft durch die Öffnung zwischen Formkörperwand und Gebilde zur Ausbildung eines Luftpolsters geführt wird.

Mit der Druckluft kann gegebenenfalls im Gebildematerial verbliebenes Wasser zurückgepresst und zwischen Ton und Gebilde ein Mischfilm gebildet werden, der das Entformen weiter erleichtert.

Vor dem Entformen kann der Formkörper um 180° verschwenkt und erst dann die Druckluft durch die eine oder auch mehrere Öffnungen, zur Erleichterung der Entformung durchgeführt werden.

Der entformte Rohling kann dann in herkömmlicher Form gegebenenfalls nach einer Vortrocknung an Luft gebrannt werden, wobei er in verschiedensten Formen und Dimensionen entsprechend des verwendeten Formkörpers hergestellt werden kann, um den jeweiligen Anforderungen zu entsprechen.

Vorteilhafterweise ist das im wesentlichen flächige Gebilde am Boden des Formkörpers zusätzlich fixiert, wobei hierfür günstigerweise klammerförmige Fixierelemente Verwendung finden sollten. Die Fixierelemente sind günstigerweise in einem, den Ziegel- bzw. Fußbodenplattenformaten entsprechendes Raster, insbesondere bei der Herstellung mehrerer Ziegel bzw. Platten in einem Formkörper, also in Randbereichen der einzelnen Ziegel oder Platten angeordnet.

Wird ein Formkörper verwendet, dessen Boden aus Holz besteht, können hierfür herkömmliche Klammern verwendet werden, die dann in das Holz eingepresst sind.

Als besonders geeignet hat sich schichtverleimtes Holz für die Verwendung als Boden eines Formkörpers und hier insbesondere die Verwendung von schichtverleimtem Birkenfurnier als geeignet herausgestellt.

Die äußeren Ränder des Formkörpers können dann beispielsweise mit Buchenkanthölzern ausgebildet werden, die mit dem Boden einfach verschraubt werden können.

Die Ränder der Form können aber auch ohne weiteres aus Metallprofilen gebildet werden.

Das Gebilde, das auch ein gewisses Speichervermögen für Wasser aufweisen sollte, ist zumindest bis an den oberen Rand des Formkörpers geführt. Es sollte jedoch den oberen Rand des Formkörpers überlappen und dort eingespannt sein. Die Einspannung kann entweder durch entsprechende Profilierung in einem Metallprofil oder mittels Blechen, die am oberen Rand ebenfalls durch eine Verschraubung befestigt werden können, erfolgen, wobei es vorteilhaft ist, abgekröpfte Bleche zu verwenden, die beim Verschrauben eine höhere Federspannung zur Befestigung des Gebildes sichern.

Beim Pressvorgang des in den Formkörper eingesetzten Tones kann das aus dem Ton entweichende Wasser teilweise durch die Fugen eines solchen Formkörpers entweichen.

Selbstverständlich kann auch ein metallischer Formkörper Verwendung finden, wobei im Fall eines ansonsten geschlossenen Formkörpers (Gußteil, Schweißkonstruktion) zumindest eine Öffnung im Formkörper ausgebildet sein soll, durch die das aus dem Ton entwichene Wasser austreten kann. Eine solche Öffnung ist bei einem aus Einzelteilen zusammengebauten Metallformkörper in der Regel nicht erforderlich, da hier das Wasser ebenfalls über Fugen entweichen kann.

Für die Verarbeitung von entsprechend vorbereiteten, weitestgehend wasserfreiem Ton sollte bei einem metallischen Tonkörper auf Öffnungen bzw. offene Fugen für den Wasserablauf verzichtet werden.

Ein Metallformkörper kann aus mit einem Bodenteil verschweißten Metallprofilen hergestellt werden. Auf die obere Stirnflächen dieser Metallprofile können Leisten oder andere Metallprofile zur klemmenden Fixierung des Gebildes mit Schrauben befestigt werden.

Wird eine erfindungsgemäße Vorrichtung genutzt, bei der das poröse Gebilde lediglich den Boden des Formkörpers bedeckt, kann das Gebilde in den Fugen zwischen Boden und Seitenwänden klemmend befestigt sein.

Bei einer solchen Ausführung kann zur Erleichterung des Entformens der gepressten Ziegel oder Platten vor dem Befüllen mit Ton, ein Auftrag von herkömmlichen Trennmitteln auf die unbelegten freien inneren Flächen der Seitenwände erfolgen.

Auf die Verwendung solcher Trennmittel kann aber verzichtet werden, wenn zumindest diese Oberflächen mit einer Antihaftschicht, z.B. mit PTFE beschichtet sind oder bei zumindest in teilweise aus elektrisch leitenden Seitenwandmaterial (Metall) eine elektrische Spannung, geringer Voltzahl kurzzeitig vor dem Entformen angelegt wird.

Als Gebildematerial können verschiedene Fasern eingesetzt werden, wobei jedoch zumindest die mit dem Ton in Kontakt tretende Oberfläche eine Maschenweite bzw. Porosität unterhalb 0,08 mm, bevorzugt bei 0,015 mm erreichen sollte, um eine ausreichende Filterwirkung zu sichern. Die Maschenweite oder Porosität sollte gegebenenfalls unter Berücksichtigung der verschiedenen Ausgangstonmassen so gewählt werden, dass ein wesentlicher Anteil der Tonpartikel zurückgehalten wird.

Es können neben Naturfasern auch andere verschiedene Kunstfasern eingesetzt werden, die ein Gewebe, Gewirk, ein Gestrick, ein Vlies, Nadelfilz oder Filz bilden.

Dabei können die einzelnen Fasern, Maschen oder Schlingen innerhalb des Gebildes unterschiedlich dicht gepackt sein bzw. unterschiedliche Größen aufweisen, wobei in jedem Fall die kleinsten Abstände, Maschen- oder Porenweiten an den Flächen des Gebildes, die beim Pressen mit dem Ton im Kontakt stehen, vorliegen sollten.

Wird als Gebildematerial Nadelfilz eingesetzt, muß zum Zurückhalten der mineralischen Tonpartikel die Porosität nicht entsprechend kleiner sein, da dessen diesbezügliche Eigenschaften auch so erreicht werden können.

Das Gebildematerial kann auch ein geschäumter Kunststoff, bevorzugt geschäumtes Polyurethan sein.

Dabei können in den Formkörper ein einteiliges Gebilde aus geschäumten Kunststoff eingelegt und befestigt werden. Es können aber auch fünf einzelne Teile verwendet werden und dabei ein Teil auf dem Boden und vier Teile jeweils an den Seitenwänden angeordnet werden.

Es kann aber auch ein Komposit aus mindestens zwei unterschiedlichen Materialien eingesetzt werden. Diese Materialien sind dann flächig unmittelbar miteinander verbunden. Dies kann durch mechanische Verklammerung, ein Verhaken oder punktuelles Verkleben bzw. Verschweißen erreicht werden.

So ausgebildete Gebilde können nicht nur mineralische Tonpartikel zurückhalten, sondern zusätzliches Wasser speichern und einen Strömungswiderstand des Gebildes für die durch die Öffnung eingeblasene Druckluft, zur Ausbildung von Luftpolstern sichern.

In bestimmten Fällen kann das einlagige Gebilde auch zumindest im Bereich des Bodens als Formkörper unterlegt sein. Hierfür kann ebenfalls ein flexibles, poröses Material benutzt werden, das, wenn überhaupt, lediglich an den äußeren Rändern mit dem Gebilde verbunden sein kann.

Das Material kann in einer oder auch in mehreren Lagen eingesetzt werden.

Es kann die gleiche Porosität bzw. Maschenweite, wie das Gebilde aufweisen.

Dadurch können die mineralischen Tonpartikel noch effektiver zurückgehalten werden und nahezu vollständig in der Austangstonmasse, aus der die Ziegel oder Platten hergestellt werden, enthalten bleiben.

Die Ziegel oder Platten weisen eine ebene, glatte Oberfläche auf und es kann auf eine mechanische Nachbearbeitung verzichtet werden, insbesondere da keine Nähte und gegebenenfalls keine Fixierelemente im Bodenbereich vorhanden sind.

Günstig ist es außerdem, das Gebilde so auszubilden, dass es elastisch dehnbar ist. Dies kann mit elastischen Fasern, Zwirn oder Garnen und/oder eine entsprechende Verbindungsstruktur solcher Materialien erreicht werden. Die Dehnbarkeit ist besonders beim Entformen mit der Druckluft vorteilhaft.

Es besteht auch die Möglichkeit, den verwendeten Pressstempel mit dem Gebildematerial zu belegen, das beim Pressvorgang mit dem Ton in Berührung kommt.

Die Erfindung kann sowohl manuell, wie auch mechanisiert, bis hin zur vollautomatischen Herstellung von Ziegeln oder Fußbodenplatten benutzt werden.

Die fertigen Produkte weisen einen für den jeweils verwendeten Ton typischen ästhetischen Eindruck auf.

Im Inneren des Formkörpers können zwei Gewebelagen angeordnet und an diesem befestigt sein. Dabei weist die in Richtung auf den Ton weisende zweite Gewebelage eine kleinere Porosität bzw. Maschenweite, als eine erste Gewebelage, die an der Innenwandung des Formkörpers anliegt, auf.

Dabei hat die zweite Gewebelage mit der kleineren Porosität bzw. Maschenweite einmal die Aufgabe mineralische Tonpartikel zurückzuhalten und zum anderen hat sie eine wesentliche Funktion beim Entformvorgang.

Für das Entformen ist im Formkörper wiederum mindestens eine Durchbrechung durch dessen Boden ausgebildet, die an einen Drucklufterzeuger angeschlossen sein kann, wobei für das Entformen ein Ventil geöffnet wird und Druckluft durch die Durchbrechung unter die beiden Gewebelagen im Formkörper geführt wird. Dadurch wird es möglich, ein Luft-Wasser-Gemisch durch die Gewebelagen zu pressen, so das sich ein entsprechender Film unter dem vorliegenden Rohling ausbildet, der das Entformen wesentlich erleichtert. Mit der Druckluft wird das vorab in der ersten Gewebelage absorbierte Wasser durch die zweite Gewebelage gepresst, um diesen Mischfilm auszubilden. Gleichzeitig bilden sich Luftpolster unterhalb der zweiten Gewebelage aus.

Vorteilhaft ist die zweite Gewebelage auf die erste Gewebelage aufgenäht, wobei die Nähte in vorgegebenen Abständen zueinander angeordnet werden können. Werden Nähte in einem Winkel von 90° zueinander ausgebildet, kann eine kissenartige Struktur hergestellt werden, die sich insbesondere beim Entformen noch vorteilhaft auswirkt. Durch die zugeführte Druckluft bilden sich jeweils zwischen den Nähten Luftpolster unterhalb der zweiten Gewebelage, wegen deren größerem Strömungswiderstand aus, die in ihrer jeweiligen Größe der Nahtstruktur entsprechen, so dass der Abstand der einzelnen Nähte zueinander für die Größe der ausgebildeten Luftpolster einen wesentlichen Einfluss hat, wobei sich ein Abstand von Naht zu Naht von 20 mm bis 100 mm als günstig herausgestellt hat.

Vorteilhafterweise sind die beiden Gewebelagen am Boden des Formkörpers zusätzlich fixiert, wobei hierfür günstigerweise klammerförmige Fixierelemente Verwendung finden sollten, die dann jeweils eine Naht umgreifen, so dass auch bei Druckluftzuführung der Nahtbereich nur unwesentlich vom Boden des Formkörpers abgehoben wird.

Wird ein Formkörper verwendet, dessen Boden aus Holz besteht, können hierfür herkömmliche Klammern verwendet werden, die dann in das Holz eingepresst sind.

Die erste Gewebelage, die auch ein gewisses Absorptionsvermögen für Wasser aufweisen sollte und zumindest bis an den oberen Rand des Formkörpers geführt sein. Die zweite Gewebelage überlappt den oberen Rand des Formkörpers und wird dort eingespannt. Die Einspannung kann entweder durch entsprechende Profilierung in einem Metallprofil oder mittels Blechen, die am oberen Rand, ebenfalls durch eine Verschraubung befestigt werden können, erfolgen, wobei es vorteilhaft ist, abgekröpfte Bleche zu verwenden, die beim Verschrauben eine höhere Federspannung zur Befestigung der zweiten Gewebelage sichern.

Für die beiden Gewebelagen können verschiedene Fasermaterialien eingesetzt werden, wobei jedoch für die feinere zweite Gewebelage ein Material Verwendung finden sollte, das mittels eines geeigneten Web- oder auch Wirkverfahrens eine Maschenweite bzw. Porosität unterhalb 0,08 mm, bevorzugt bei 0,015 mm erreicht, um eine ausreichende Filterwirkung zu sichern. Die Maschenweite oder Porosität sollte gegebenenfalls unter Berücksichtigung der verschiedenen Ausgangstonmassen so gewählt werden, dass ein wesentlicher Anteil der Tonpartikel zurückgehalten wird.

Für die erste Gewebelage können neben Naturfasern auch andere verschiedene Kunstfasern eingesetzt werden.

Es besteht auch die Möglichkeit, den verwendeten Pressstempel mit mindestens einer Gewebelage zu belegen, die beim Pressvorgang mit dem Ton in Berührung kommt. Es können aber auch, wie beim Formkörper, zwei entsprechende Gewebelagen verwendet werden, wobei auch hier die zweite Gewebelage eine kleinere Porosität bzw. Maschenweite aufweisen kann.

Die Erfindung kann sowohl manuell, wie auch mechanisiert, bis hin zur vollautomatischen Herstellung von Ziegeln oder Fußbodenplatten benutzt werden.

Die fertigen Produkte weisen einen für den jeweils verwendeten Ton typischen ästhetischen Eindruck auf.

Nachfolgend soll die Erfindung beispielhaft beschrieben werden.

Dabei zeigen:
- Figur 1: einen Teilschnitt durch einen Formkörper mit einem einlagigen Gebilde eines Beispiels für eine erfindungsgemäße Vorrichtung und
- Figur 2: einen Teilschnitt eines Formkörpers mit zwei Gewebelagen.

Bei der in Figur 1 gezeigten Vorrichtung wird ein Boden 1', der aus schichtverleimten Birkenfurnier besteht, verwendet, auf den der Formrand 7 mittels Schrauben 8 befestigt werden kann. Der Formrand 7 ist bei diesem Beispiel aus mehreren entsprechend dimensionierten und angeordneten Buchenkanthölzern gebildet, mit dem die Form und Größe des hergestellten Ziegels bzw. der Fußbodenplatte vorgegeben werden kann.

In das Innere des Formkörpers 1 wird das einlagige, poröse, flexible Gebilde 2 eingelegt und dort mehrfach fixiert. Für die Befestigung dienen zum einen am Formrand 7 mit Schrauben 8 befestigte Bleche 4, mit denen das Gebilde 2 eingespannt werden kann. Die Bleche 4 sind gekröpft ausgebildet, um eine höhere Federspannung für den Halt des Gebildes 2 zu erreichen.

Das Gebilde 2 kann dann zusätzlich mit klammerförmigen Fixierelementen 5 am Boden 1' des Formkörpers 1 befestigt werden, so dass bei Zuführung von Druckluft durch die hier nicht dargestellte Öffnung, die entsprechend fixierten Teile des Gebildes 2 zumindest in der Nähe der Oberfläche des Bodens 1' gehalten werden und in den übrigen, nicht so gehaltenen Bereichen bei Druckluftzuführung Luftpolster unterhalb des Gebildes 2 ausgebildet werden können.

Für das Gebilde 2 kann günstigerweise ein Material Verwendung finden, das ein gewisses Wasserabsorptionsvermögen aufweist. Dies ist z.B. bei der Verwendung von herkömmlichem Nadelfilz der Fall. Es kann aber auch ein Komposit mit einem technischen Filtergewebe eingesetzt werden, wobei die verschiedenen Materialien unmittelbar flächig miteinander verbunden sind.

Das Gebilde 2 sollte aus einem Material und einer Verbundstruktur bestehen, mit denen ein ausreichend hoher Strömungswiderstand für die Druckluft erreicht wird, so dass die Luftpolster zur Erleichterung des Entformens des Ziegel- oder Fußbodenplattenrohlings ausgebildet werden können.

Bei dem in Figur 2 gezeigten Beispiel wird ebenfalls ein Boden 1', der aus schichtverleimtem Birkenfurnier besteht, verwendet, auf den der Formrand 7 mittels Schrauben 8 befestigt werden kann. der Formrand 7 ist bei diesem Beispiel aus mehreren entsprechend dimensionierten und angeordneten Buchenkanthölzern gebildet, mit dem die Form und Größe des hergestellten Ziegels bzw. der Fußbodenplatte vorgegeben werden kann.

In das Innere des Formkörpers 1 sind eine erste Gewebelage 2' und eine zweite Gewebelage 3 eingelegt und werden dort mehrfach fixiert. Für die Befestigung der beiden Gewebelagen 2' und 3 dienen zum einen am Formrand 7 mit Schrauben 8 befestigte Bleche 4, mit denen die zweite Gewebelage 3 eingespannt werden kann. Die Bleche 4 sind gekröpft ausgebildet, um eine höhere Federspannung für den Halt der Gewebelage 3 zu erreichen.

Die erste Gewebelage 2' und die zweite Gewebelage 3 sind miteinander vernäht, wobei die Nähte 6 bevorzugt in regelmäßigen Abständen angeordnet sind.

Die entsprechend miteinander verbundenen Gewebelagen 2' und 3 können dann zusätzlich mit klammerförmigen Fixierelementen 5 am Boden 1' des Formkörpers befestigt werden, wobei die Fixierelemente 5 günstigerweise eine Naht umgreifen, so dass bei Zuführung von Druckluft, durch die hier nicht dargestellte Durchbrechung, der entsprechende Bereich der beiden Gewebelagen 2' und 3 zumindest in der Nähe der Oberfläche des Bodens 1' gehalten wird und in den übrigen, nicht so gehaltenen Bereichen, bei Druckluftzuführung Luftpolster unterhalb der zweiten Gewebelage 3 ausgebildet werden können.

Für die erste Gewebelage 2' kann günstigerweise ein Material Verwendung finden, das ein gewisses Wasserabsorptionsvermögen aufweist. Dies ist z.B. bei der Verwendung von herkömmlichem Nadelfilz der Fall. Für die erste Gewebelage 2' kann aber auch ein technisches Filtergewebe, das unter der Handelsbezeichnung "Tetex PP-120/DLW" erhältlich ist, verwendet werden.

Für die zweite Gewebelage 3, die wesentlich feinmaschiger bzw. feinporiger als die erste Gewebelage 2' ist, kann beispielsweise ein technisches Filtergewebe, das unter der Handelsbezeichnung "Nyboldt PA 15/10" kommerziell erhältlich ist, verwendet werden, das eine Maschenweite von 0,015 mm hat. Dadurch wird gesichert, dass eine ausreichende Filterwirkung durch die zweite Gewebelage 3 erreicht werden kann, um zu verhindern, dass mineralische Tonpartikel beim Pressvorgang entweichen können, und gleichzeitig ein ausreichend hoher Strömungswiderstand für die Druckluft erreicht wird, so dass die Luftpolster zur Erleichterung des Entformens des Ziegel- oder Fußbodenplattenrohlings ausgebildet werden können.

Mit der entsprechend ausgebildeten Vorrichtung können beim Pressvorgang Lasten bis zu 500 t wirken, ohne dass eine Beschädigung auftritt und sicher im Ton enthaltene Luft bzw. Wasser ausgetrieben werden können.

Mit den entsprechend ausgebildeten Vorrichtungen können beim Pressvorgang Lasten bis zu 500 t wirken, ohne dass eine Beschädigung auftritt und sicher im Ton enthaltene Luft bzw. Wasser ausgetrieben werden können.

## Patentansprüche

1. Verfahren zur Herstellung von Ziegeln oder Fußbodenplatten aus Ton, bei dem mechanisch gekneteter und geschmeidig gemachter, vorformatierter und/oder portionierter Ton in einen Formkörper (1) eingesetzt und durch Druckausübung mit einem Pressstempel Wasser und Lufteinschlüsse aus dem Ton entfernt und die Form des Ziegels oder der Fußbodenplatte ausgebildet wird;
wobei das austretende Wasser in einer ersten Gewebelage (2) zumindest teilweise absorbiert und Tonpartikel mittels einer zweiten Gewebelage (3) zurückgehalten oder Wasser in einem einlagigen Gebilde (2) absorbiert und Tonpartikel zurückgehalten werden;
nach dem Abheben des Pressstempels Druckluft durch den/die Durchbrüche im Boden (1') des Formkörpers (1) zugeführt wird, so dass ein Wasser-Luftgemisch durch das Gebilde (2) oder die zweite Gewebelage (3) strömt und unter das Gebilde (2) der zweiten Gewebelage (3) Luftpolster ausgebildet werden und dann der vorbereitete Ziegel oder die Fußbodenplatte vor dem Brennvorgang entformt wird.

2. Verfahren nach Anspruch 1, **dadurch gekennzeichnet, dass** die Druckausübung zur Entfernung von Wasser und Lufteinschlüssen aus dem Ton durch eine Relativbewegung zwischen Formkörper (1) und Pressstempel erreicht wird.

3. Verfahren nach Anspruch 1 oder 2, **dadurch gekennzeichnet, dass** der Formkörper (1) vor dem Entformen um 180° verschwenkt und dann Druckluft durch den/die Durchbrüche im Boden (1') zugeführt wird.

4. Verfahren nach einem der Ansprüche 1 bis 3, **dadurch gekennzeichnet, dass** gekneteter und geschmeidig gemachter Ton in eine Form gepresst und der so erhaltene Blätterstock nach Entfernung der Form in vorformatierte und/oder portionierte Teile zerschnitten wird, die in den Formkörper (1) eingesetzt werden.

5. Verfahren nach einem der Ansprüche 1 bis 4, **dadurch gekennzeichnet, dass** als Gebilde (2) ein Gewebe, Gewirk, Gestrick, Vlies, Filzmaterial, Nadelfilz oder geschäumter Kunststoff verwendet wird, wobei das Gebilde (2) elastisch dehnbar und aus mindestens zwei unterschiedlichen, unmittelbar flächig miteinander verbundenen Materialien gebildet ist.

6. Verfahren nach einem der Ansprüche 1 bis 5, **dadurch gekennzeichnet, dass** eine vergrößerte Porengrösse oder Maschenweite des Gebildes (2) an der zur Oberfläche des Formkörpers (1) weisenden Seite verwendet wird, wobei die Porengröße oder Maschenweite des Gebildes (2) an der mit Ton in Berührung gelangenden Oberfläche < 0,08 mm ist.

7. Verfahren nach einem der vorhergehenden Ansprüche, **dadurch gekennzeichnet, dass** die gesamte innere Oberfläche des Formkörpers (1) vom Gebilde (2) überdeckt wird, und/oder dass die inneren Seitenwände des Formkörpers (1) mit einem flexiblen, sich vom Gebildematerial unterscheidenden Material überdeckt wird, und/oder dass das Gebilde (2) zumindest im Bodenbereich des Formkörpers (1) mit einem flexiblen, porösen Material unterlegt wird, wobei Gebilde (2) und Material im Bodenbereich des Formkörpers unverbunden sind, und/oder dass zumindest die Oberflächen der inneren Seitenwände des Formkörpers (1) mit PTFE beschichtet wird und/oder dass der Pressstempel mit einem Gebildematerial belegt wird.

8. Verfahren nach einem der vorhergehenden Ansprüche, **dadurch gekennzeichnet, dass** in den den Ton aufnehmenden Formkörper (1) eine erste Gewebelage (2') und eine zweite Gewebelage (3) eingelegt und befestigt werden, wobei die zweite Gewebelage (3) eine kleinere Porosität bzw. Maschenweite als die erste Gewebelage (2') aufweist und die Gewebelagen (2') und (3) jeweils die innere Oberfläche des Formkörpers (1) vollständig bedecken, und dass im Formkörper (1) mindestens eine Durchbrechung durch dessen Boden (1') vorgesehen wird, die an einen Drucklufterzeuger angeschlossen ist; wobei die zweite Gewebelage (3) beispielsweise auf die erste Gewebelage (2') aufgenäht ist, und/oder
wobei die Nähte (6) beispielsweise in vorgegebenen Abständen zueinander angeordnet und in einem Winkel von 90° zueinander ausgerichtet sind.

9. Verfahren nach Anspruch 8, **dadurch gekennzeichnet, dass** die ersten und die zweiten Gewebelagen (2'), (3) am Boden (1') des Formkörpers (1) mit klammerförmigen Fixierelementen (5) gehalten werden und durch die Fixierelemente (5) jeweils eine Naht (6) umgriffen wird und/oder dass die erste Gewebelage (2') zumindest bis an den oberen Rand des Formkörpers (1) geführt wird, wobei die zweite Gewebelage den oberen Rand des Formkörpers (1) überlappt und dort eingespannt ist.

10. Verfahren nach einem der vorhergehenden Ansprüche, **dadurch gekennzeichnet, dass** zumindest der Boden (1') des Formkörpers (1) aus Holz hergestellt wird.

11. Verfahren nach einem der vorhergehenden Ansprüche, **dadurch gekennzeichnet, dass** die Porengrösse oder Maschenweite der zweiten Gewebelage (3) < 0,08 mm gewählt wird, wobei beispielsweise der Pressstempel zusätzlich mit einer zweiten Gewebelage belegt ist, deren Porengrösse bzw. Maschenweite kleiner als die der ersten Gewebelage ist.

## Claims

1. Process for the production of bricks or floor tiles from clay, wherein mechanically kneaded and softened, preformatted and/or portioned clay is placed in a mould(1) and inclusions of water and air are removed from the clay by the application of pressure with a pressure ram and the shape of the brick or the floor tile is created;
wherein the emerging water is at least partially absorbed in a first fabric layer (2) and clay particles are retained by means of a second fabric layer (3) or water is absorbed in and clay particles retained in a single-layer structure (2); after the removal of the pressure ram, compressed air is introduced through the opening(s) in the base (1') of the mould (1), so that a water-air mixture flows through the structure (2) or the second fabric layer (3) and air cushions are formed under the structure (2) of the second fabric layer (3) and then the prepared brick or the floor tile is removed from the mould before the firing process.

2. Process according to Claim 1, **characterized in that** the application of pressure for the removal of water and air inclusions from the clay is effected by a relative movement between mould (1) and pressure ram.

3. Process according to Claim 1 or 2, **characterized in that** the mould (1) is swung through 180° before the demoulding and then compressed air is introduced through the opening(s) in the base (1').

4. Process according to one of Claims 1 to 3, **characterized in that** kneaded and softened clay is pressed into a mould and the lamellar mass thus obtained after removal of the mould is cut into preformatted and/or portioned pieces, which are used in the mould(1).

5. Process according to one of Claims 1 to 4, **characterized in that** a fabric, textile, knitted fabric, nonwoven, felt material, needled felt or foamed plastic is used as the structure (2), wherein the structure (2) is elastically extensible and formed of at least two different materials, directly joined flat to one another.

6. Process according to one of Claims 1 to 5, **characterized in that** an enlarged pore size or mesh width of the structure (2) is used on the side facing the surface of the mould(1), while the pore size or mesh width of the structure (2) on the surface coming into contact with clay is < 0.08 mm.

7. Process according to one of the foregoing claims, **characterized in that** the whole inner surface of the moulding body (1) is covered by the structure (2), and/or that the inner side walls of the mould(1) is covered with a flexible material different from the structure material, and/or that the structure (2) is underlaid at least in the base region of the mould(1) with a flexible porous material, wherein structure (2) and material in the base region of the mould (1) are not bound, and/or that at least the surfaces of the inner side walls of the mould (1) are coated with PTFE and/or that the pressure ram is coated with a structure material.

8. Process according to one of the foregoing claims, **characterized in that** a first fabric layer (2') and a second fabric layer (3) are inlaid and fixed in the mould (1) accommodating the clay, wherein the second fabric layer (3) has a lower porosity or mesh width than the first fabric layer (2') and the fabric layers (2') and (3) each completely cover the inner surface of the mould (1), and that in the mould (1) at least one opening through the base (1') thereof is provided, which is connected to a compressed air source, wherein the second fabric layer (3) is for example sewn onto the first fabric layer (2') and/or wherein the seams (6) are arranged at preset intervals one from another and are oriented at an angle of 90° to one another.

9. Process according to Claim 8, **characterized in that** the first and second fabric layers (2') and (3) are held on the base (1') of the mould (1) with clamp-shaped fixing elements (5) and one seam (6) is encompassed by each fixing element (5) and/or that the first fabric layer (2') is continued at least up to the upper edge of the moulding body (1), wherein the second fabric layer overlaps the upper edge of the mould (1) and is clamped there.

10. Process according to one of the foregoing claims, **characterized in that** at least the base (1') of the mould (1) is made of wood.

11. Process according to one of the foregoing claims, **characterized in that** the pore size or mesh width of the second fabric layer (3) is selected to be < 0.08 mm, wherein for example the pressure ram is also coated with a second fabric layer, the pore size or mesh width whereof is smaller than that of the first fabric layer.

## Revendications

1. Procédé de fabrication de briques ou de carreaux de sol en argile, dans lequel on introduit de l'argile pétrie mécaniquement et assouplie, préformatée et/ou portionnée dans un corps de moulage (1) et on élimine l'eau et les inclusions d'air de l'argile en exerçant une pression avec un piston de presse et on élabore la forme de la brique ou du carreau de sol;
dans lequel l'eau sortante est absorbée au moins partiellement dans une première couche de tissu (2) et les particules d'argile sont retenues au moyen d'une seconde couche de tissu (3) ou l'eau est absorbée dans une structure à une seule couche (2) et les particules d'argile sont retenues;
une fois le piston de presse relevé, on achemine de l'air comprimé à travers la ou les ouvertures dans le fond (1') du corps de moulage (1) de sorte qu'un mélange eau-air s'écoule à travers la structure (2) ou la seconde couche de tissu (3) et que, sous la structure (2) de la seconde couche de tissu (3), il se forme des coussins d'air et, ensuite, on démoule la tuile préparée ou le carreau de sol avant l'opération de cuisson.

2. Procédé selon la revendication 1, **caractérisé en ce que** l'on exerce la pression pour éliminer l'eau et les inclusions d'air de l'argile par un mouvement relatif entre le corps de moulage (1) et le piston de presse.

3. Procédé selon la revendication 1 ou 2, **caractérisé en ce que** l'on fait pivoter le corps de moulage (1) de 180° avant le démoulage et on achemine ensuite de l'air comprimé à travers la ou les ouvertures du fond (1').

4. Procédé selon l'une quelconque des revendications 1 à 3, **caractérisé en ce que** l'argile pétrie et assouplie est pressée dans un moule et le matériau feuilleté obtenu de la sorte est découpé, une fois le moule enlevé, en parties préformatées et/ou portionnées qui sont introduites dans le corps de moulage (1).

5. Procédé selon l'une quelconque des revendications 1 à 4, **caractérisé en ce que** l'on utilise comme structure (2) un tissu, un tissu maillé, un tricot, un voile, un feutre, un feutre aiguilleté ou un synthétique expansé, dans lequel la structure (2) est élastique et extensible et est constitué d'au moins deux matériaux différents raccordés l'un à l'autre directement à plat.

6. Procédé selon l'une quelconque des revendications 1 à 5, **caractérisé en ce que** l'on utilise une taille de pores ou une ouverture de mailles de la structure (2) plus grande sur le côté tourné vers la surface du corps de moulage (1), dans lequel la taille de pores ou l'ouverture de mailles de la structure (2) sur la surface venant en contact avec l'argile est < 0,08 mm.

7. Procédé selon l'une quelconque des revendications précédentes, **caractérisé en ce que** toute la surface interne du corps de moulage (1) est recouverte par la structure (2) et/ou **en ce que** les parois latérales internes du corps de moulage (1) sont recouvertes d'un matériau souple qui se distingue du matériau de la structure et/ou **en ce que** la structure (2) est garnie, au moins dans la zone du fond du corps de moulage (1), d'un matériau souple poreux, dans lequel la structure (2) et le matériau ne sont par raccordés dans la zone du fond du corps de moulage et/ou **en ce qu'**au moins les surfaces des parois latérales internes du corps de moulage (1) sont revêtues de PTFE et/ou **en ce que** le piston de presse est garni d'un matériau de structure.

8. Procédé selon l'une quelconque des revendications précédentes, **caractérisé en ce que** dans le corps de moulage (1) recevant l'argile sont insérées et fixées une première couche de tissu (2') et une seconde couche de tissu (3), la seconde couche de tissu (3) présentant une porosité ou une ouverture de mailles inférieure à celle de la première couche de tissu (2') et les couches de tissu (2') et (3) recouvrant complètement respectivement la surface interne du corps de moulage (1) et **en ce qu'**il est prévu, dans le corps de moulage (1), au moins une ouverture qui traverse son fond (1') et qui est raccordée à un générateur d'air comprimé; dans lequel la seconde couche de tissu (3) est, par exemple, cousue sur la première couche de tissu (2') et/ou les coutures (6) sont, par exemple, agencées à intervalles prédéterminés l'une de l'autre et sont orientées sous un angle de 90° l'une avec l'autre.

9. Procédé selon la revendication 8, **caractérisé en ce que** les première et seconde couches de tissu (2'), (3) au fond (1') du corps de moulage (1) sont fixées par des éléments de fixation en forme de pince (5) et **en ce que** les éléments de fixation (5) entourent respectivement une couture (6) et/ou **en ce que** la première couche de tissu (2') est guidée au moins jusqu'au bord supérieur du corps de moulage (1), la seconde couche de tissu chevauchant le bord supérieur du corps de moulage (1) et y étant serrée.

10. Procédé selon l'une quelconque des revendications précédentes, **caractérisé en ce que** l'on fabrique au moins le fond (1') du corps de moulage (1) en bois.

11. Procédé selon l'une quelconque des revendications précédentes, **caractérisé en ce que** l'on choisit une taille de pores ou une ouverture de mailles de la seconde couche de tissu (3) < 0,08 mm, dans lequel le piston de presse est, par exemple, garni en outre d'une seconde couche de tissu dont la taille de pores ou l'ouverture de mailles est inférieure à celle de la première couche de tissu.
